# EUROPÄISCHE PATENTSCHRIFT

(11) **EP 1 476 304 B1**
(45) Veröffentlichungstag und Bekanntmachung des Hinweises auf die Patenterteilung: **29.10.2008**
(21) Anmeldenummer: 03717187.3
(22) Anmeldetag: 18.02.2003
(51) Int. Cl.: B41C 1/10, B41N 3/00

(54) **VERFAHREN UND EINRICHTUNG ZUM DRUCKEN, WOBEI EINE HYDROPHILISIERUNG DES DRUCKTR GERS DURCH FREIE IONEN ERFOLGT**
METHOD AND DEVICE FOR PRINTING WHEREIN THE PRINTING CYLINDER OR PLATE IS HYDROPHILIZED BY FREE IONS
PROCEDE ET DISPOSITIF D'IMPRESSION, UNE HYDROPHILISATION DU SUPPORT D'IMPRESSION S'EFFECTUANT GRACE A DES IONS LIBRES

(30) Priorität: 19.02.2002 DE 10206946
(43) Veröffentlichungstag der Anmeldung: 17.11.2004
(73) Patentinhaber: Océ Printing Systems GmbH, 85586 Poing (DE)
(72) Erfinder: BERG, Martin, 81669 München (DE); KATTNER, Erich, 85579 Neubiberg (DE); LINK, Robert, 81667 München (DE); PACHONIK, Klaus, 82024 Taufkirchen (DE); SCHULLERUS, Wolfgang, 83064 Raubling (DE)
(74) Vertreter: Schaumburg, Thoenes, Thurn, Landskron
(86) Internationale Anmeldenummer: PCT/EP2003/001623
(87) Internationale Veröffentlichungsnummer: WO 2003/070463

(56) Entgegenhaltungen:
- EP-A- 0 889 364
- EP-A- 1 016 519
- EP-A- 1 080 942
- WO-A-03/004271
- DE-A- 3 311 237
- US-A- 4 036 136
- US-A- 4 777 109
- US-B1- 6 318 264

## Beschreibung

Die Erfindung betrifft ein Verfahren und eine Vorrichtung zum Erzeugen eines Druckbildes auf einem Trägermaterial, bei dem auf der Oberfläche des Druckträgers farbanziehende und farbabstoßende Bereiche entsprechend der Struktur des zu bedruckenden Druckbildes erzeugt werden, wobei die farbabstoßenden Bereiche mit einer Schicht aus einem farbabstoßenden Medium versehen werden, auf die Oberfläche des Druckträgers Farbe aufgetragen wird, die an den farbanziehenden Bereichen anhaftet und die von den farbabstoßenden Bereichen nicht angenommen wird, und bei dem die auf der Oberfläche verteilte Farbe auf das Trägermaterial gedruckt wird.

Im Stand der Technik sind wasserlos arbeitende Offset-Druckverfahren bekannt, deren nicht druckende Bereiche fettabstoßend sind und deshalb keine Druckfarbe annehmen. Die druckenden Bereiche sind dagegen fettanziehend und nehmen die fetthaltige Druckfarbe auf. Entsprechend der Struktur des zu druckenden Druckbildes sind auf der Druckplatte farbanziehende und farbabstoßende Bereiche verteilt. Die Druckplatte kann für eine Vielzahl von Umdruckvorgängen verwendet werden. Für jedes Druckbild muß eine neue Platte mit farbanziehenden und farbabstoßenden Bereichen erzeugt werden.

Aus der US-A-5,379,698 ist ein Verfahren bekannt, das Direct-Imaging-Verfahren genannt wird, bei dem in der Druckeinrichtung auf einer mehrschichtigen, silikonbeschichteten Folie durch selektives Wegbrennen der Silikondeckschicht eine Druckvorlage erstellt wird. Die silikonfreien Stellen sind die farbanziehenden Bereiche, die während des Druckvorganges Druckfarbe annehmen. Für jedes neue Druckbild bedarf es einer neuen Folie.

Bei dem mit Wasser arbeitenden Standard-Offset-Verfahren werden auf der Oberfläche des Druckträgers hydrophobe und hydrophile Bereiche entsprechend der Struktur des zu bedruckenden Durckbildes erzeugt. Vor dem Auftragen der Farbe wird unter Verwendung von Auftragswalzen bzw. Sprühvorrichtungen zunächst ein dünnner Feuchtigkeitsfilm auf den Druckträger aufgebracht, der den hydrophilen Bereich des Druckträgers benetzt. Anschließend überträgt die Farbwalze Farbe auf die Oberfläche des Druckträgers, die jedoch ausschließlich die nicht mit dem Feuchtigkeitsfilm bedeckten Bereiche benetzt. Nach dem Einfärben wird schließlich die Farbe auf das Trägermaterial übertragen.

Im bekannten Offset-Druckverfahren können als Druckträger mehrschichtige prozesslose Thermodruckplatten verwendet werden, vgl. z.B. WO00/16988. Entsprechend den Strukturen des zu bedruckenden Druckbildes wird auf der Oberfläche der Druckträgers eine hydrophobe Schicht durch partielles Wegbrennen entfernt und eine hydrophile Schicht freigelegt. Die hydrophile Schicht kann mit einem farbabstoßenden Feuchtmittel benetzt werden. Die hydrophoben Bereiche sind farbannehmend und können während des Druckvorgangs Druckfarbe aufnehmen. Zum Erstellen eines neuen Druckbildes muß eine neue Druckplatte verwendet werden.

Weiterhin ist ein Verfahren aus der US-A-6,016,750 bekannt, bei dem aus einer Folie eine farbanziehende Substanz mittels eines Thermotransferverfahrens abgeschieden, auf die hydrophile Oberfläche des Druckträgers übertragen und in einem Fixierprozess verfestigt wird. Im Druckprozeß werden die freibleibenden hydrophilen Bereiche mit farbabstoßendem Feuchtmittel benetzt. Anschließend wird die Farbe auf die Oberfläche des Druckträgers aufgebracht, die jedoch nur an den mit der farbanziehenden Substanz versehenen Bereichen haftet. Das eingefärbte Druckbild wird dann auf das Trägermaterial übertragen. Für das Erstellen eines neuen Druckbildes ist eine neue Folie mit der farbanziehenden Substanz notwendig.

Im Standard-Offset-Verfahren oder Flachdruckverfahren wird die Benetzung der Druckplatte mit dem farbabstoßenden Feuchtmittel durch ein gezieltes Aufrauhen und Strukturieren der Plattenoberfläche erreicht. Die dabei entstehende Oberflächenvergrößerung und Porösität erzeugt Mikrokapillaren und führt zu einer Erhöhung der wirksamen Oberflächenenergie und somit zu einer guten Benetzung bzw. Spreitung des Feuchtmittels. Als weitere Maßnahmen werden beim Offsetdruck benetzungsfördernde Substanzen dem Feuchtmittel zugesetzt. Diese setzen die Oberflächenspannung des Feuchtmittels herab, was ebenso zu einer verbesserten Benetzung der Oberfläche des Druckträgers führt. In diesem Zusammenhang wird auf die Literatur Teschner, H.: Offsettechnik, 5. Auflage, Fellbach, Fachschriften-Verlag 1983, S. 193 - 202 und S. 350, verwiesen.

Aus der US-A-5,067,404 ist ein Druckverfahren bekannt, bei dem auf der Oberfläche des Druckformats ein Feuchtmittel aufgebracht wird. Das Feuchtmittel wird durch selektives Aufbringen von Strahlungsenergie in Bildbereichen verdampft. Die wasserfreien Bereiche bilden später die farbtragenden Bereiche, die an einer Entwicklungseinheit vorbeigeführt werden und mittels eines Farbdampfes eingefärbt werden. Zum Erzeugen des strukturierten Feuchtmittelfilms sind energieintensive partielle Verdampfungsvorgänge erforderlich.

Weiterhin wird auf die Patentdokumente WO 97/36746 und WO 98/32608 verwiesen. Bei dem in der WO 97/36746 beschriebenen Verfahren wird das Feuchmittel durch Verdampfen eines diskreten Wasservolumens erzeugt, das auf der Oberfläche des Druckträgers kondensiert. Gemäß der WO 98/32608 und der daraus hervorgegangenen US-A-6,295,928 wird ein kontinuierlicher Eisfilm aufgebracht und strukturiert. In beiden Fällen muß lokal hohe thermische Energie zur Strukturierung angewandt werden. Die vorgenannten Dokumente US-A-5,067,404, WO 98/32608 (US-A-6,295,928) und WO 97/36746 derselben Anmelderin werden hiermit durch Bezugnahme in den Offenbarungsbereich der vorliegenden Patentanmeldung einbezogen.

Aus der DE-A-10132204 (nicht vorveröffentlicht) derselben Anmelderin wird ein CTP-Verfahren (Computer-To-Press-Verfahren) beschrieben, wobei auf derselben Oberfläche des Druckträgers mehrfach Strukturierungsprozesse durchgeführt werden können. Die Oberfläche eines Druckträgers wird mit einer farbabstoßenden oder farbanziehenden Schicht überzogen. In einem Strukturierungsprozess werden farbanziehende Bereiche und farbabstoßende Bereiche entsprechend der Struktur des zu druckenden Druckbildes erzeugt. Die farbanziehenden Bereiche werden dann mit Farbe eingefärbt. Vor einem neuen Strukturierungsprozess wird die Oberfläche des Druckträgers gereinigt und erneut mit einer farbabstoßenden oder farbanziehenden Schicht überzogen. Als Schicht wird eine Feuchtmittelschicht oder eine Eisschicht verwendet. Dieses Patentdokument DE-A-10 132 204 wird hiermit durch Bezugnahme in den Offenbarungsgehalt der vorliegenden Patentanmeldung einbezogen.

Es ist Aufgabe der Erfindung, ein Verfahren und eine Einrichtung anzugeben, das bzw. die auf der Oberfläche des Druckträgers eine gute Benetzung gewährleistet und den Aufwand für das Strukturieren im Digitaldruck vermindert.

Diese Aufgabe wird für ein Verfahren durch die Merkmale des Anspruchs 1 gelöst.

Gemäß der Erfindung wird vor dem Auftrag eines Feuchtmittels auf die Oberfläche des Druckträgers eine Hydrophilisierung vorgenommen, bei der die Oberfläche mit freien Ionen beaufschlagt wird. Es wird ein Korona-Verfahren eingesetzt. Durch die Beaufschlagung mit freien Ionen wird die Oberflächenenergie erhöht, wodurch die Benetzung mit einem Feuchtmittel, vorzugsweise auf Wasserbasis, verbessert wird. Demgemäß kann das Feuchtmittel sehr dünn aufgetragen werden und eine anschließende Strukturierung im Digitaldruck kann mit verminderter Energie erfolgen. Durch diese Maßnahmen wird eine hohe Druckqualität gewährleistet und der Aufwand für die digitale Strukturierung ist vermindert.

Gemäß einem weiteren Aspekt der Erfindung wird die Druckeinrichtung des Anspruchs II angegeben, durch das das beschriebene Verfahren realisiert werden kann. In den abhängigen Ansprüchen zu dem Verfahren und zu der Druckeinrichtung werden bevorzugte Ausführungsbeispiele genannt.

Es ist anzumerken, daß in der weiteren Beschreibung häufig der Begriff farbabstoßende oder farbaufnehmende Schicht vorkommt. Diese Schicht ist an die aufzubringende Farbe angepaßt. Zum Beispiel bei einer wasserhaltigen Feuchtmittelschicht und einer ölhaltigen Farbe ist die Feuchtmittelschicht farbabstoßend. Ist die Farbe jedoch wasserhaltig, so ist diese Feuchtmittelschicht farbanziehend. In der Praxis kommen überwiegend ölhaltige Farben zum Einsatz, so daß eine wasserhältige Feuchtmittelschicht farbabstoßend ist.

Ausführungsbeispiele der Erfindung werden im folgenden anhand der Zeichnung erläutert. Darin zeigt:
- Figur 1: eine Prinzipdarstellung einer Druckeinrichtung, bei der eine Tensidschicht aufgebracht wird,
- Figur 2: schematisch einen Querschnitt durch den Druckträger vor und nach der Strukturierung durch einen Laserstrahl,
- Figur 3: ein Ausführungsbeispiel, bei dem eine hydrophilisierte Schicht strukturiert wird,
- Figur 4: ein Ausführungsbeispiel, bei dem eine aufgetragene hydrophile Schicht strukturiert wird,
- Figur 5: einen schematischen Querschnitt durch den Druckträger vor und nach der Strukturierung der hydrophilen Schicht,
- Figur 6: ein Ausführungsbeispiel, bei dem die Hydrophilisierung durch eine Koronaentladung erfolgt,
- Figur 7: einen Querschnitt durch eine isolierte Elektrode,
- Figur 8: eine Anordnung bei einem Kunststoff-Druckträger,
- Figur 9: ein Beispiel für eine indirekte Koronaentladung, und
- Figur 10: eine Druckeinrichtung mit einer Regelung der Feuchtmittel-Schichtstärke.

In Figur 1 ist in einer Prinzipdarstellung eine Druckeinrichtung dargestellt, die ähnlich aufgebaut ist, wie sie in der US-A-5,067,404 derselben Anmelderin beschrieben ist. Ein Druckträger 10, im vorliegenden Fall ein endloses Band, wird durch eine Vorbehandlungsvorrichtung 12 geführt, die eine Schöpfwalze 14 und eine Auftragswalze 16 enthält. Die Schöpfwalze 14 taucht in eine in einem Behälter 13 enthaltene Flüssigkeit ein, die eine benetzungsfördernde Substanz enthält. Auf die Oberfläche des Druckträgers 10 wird über die Auftragswalze 16 diese Substanz, die Tensid enthält, in einer molekularen Schichtdicke aufgetragen. Die Schichtdicke ist typischerweise kleiner als 0,1 µm. Die Oberfläche des Druckträgers 10 wird dann in Pfeilrichtung P1 zu einem Feuchtwerk 18 geführt, der über eine Schöpfwalze 20 und eine Auftragswalze 22 ein farbabstoßendes oder farbanziehendes Feuchtmittel, zum Beispiel Wasser, aus einem Feuchtmittelvorratsbehälter 24 auf die Oberfläche des Druckträgers 10 aufträgt. Grundsätzlich können auch andere Feuchtmittel als Wasser verwendet werden. Der Auftrag der Feuchtmittelschicht kann auch durch andere Verfahren erfolgen, beispielsweise durch Dampfen oder Sprühen. Die druckaktive Oberfläche des Druckträgers 10 wird vollkommen mit dieser Feuchtmittelschicht versehen. Die Feuchtmittelschicht hat typischerweise eine Schichtdicke kleiner als 1 µm.

Die im allgemeinen farbabstoßende Feuchtmittelschicht wird danach durch eine Bilderzeugungsvorrichtung 26 strukturiert. Im vorliegenden Fall wird hierzu Laserstrahlung 28 verwendet. Bei diesem Strukturierungsprozess werden farbanziehende Bereiche und farbabstoßende Bereiche entsprechend der Struktur des zu druckenden Druckbildes erzeugt. Anschließend gelangt die strukturierte Feuchtmittelschicht zu einem Farbwerk 30, welches mit Hilfe der Walzen 32, 34, 36 Farbe aus einem Vorratsbehälter 38 auf die Oberfläche des Druckträgers 10 überträgt. Die ölhaltige Farbe lagert sich an Bereichen ohne wasserhaltiges Feuchtmittel an. Es wird darauf hingewiesen, daß die Farbe auch durch Sprühen, Rakeln oder Kondensieren auf die Oberfläche des Druckträgers 10 übertragen werden kann.

Beim Weitertransport des Druckträgers 10 erfolgt ein Umdruck auf ein Trägermaterial 40, im allgemeinen eine Papierbahn. Zum Umdrucken wird das Trägermaterial 40 zwischen zwei Walzen 42, 44 hindurchgeführt. Beim Umdruckprozess können zwischen der Walze 42 und dem Druckträger 10 ein Gummituchzylinder (nicht dargestellt) und weitere Zwischenzylinder geschaltet werden, die eine Farbspaltung bewirken, wie dies aus dem Bereich der Offset-Druckverfahren an sich bekannt ist.

Beim weiteren Transport des Druckträgers 10 wird die Oberfläche des Druckträgers 10 in einer Reinigungsstation 46 gereinigt. Hierbei werden die Farbreste sowie auch die Reste der Tensidschicht entfernt. Die Reinigungsstation 46 enthält eine Bürste 48 und eine Wischlippe 50, welche mit der Oberfläche des Druckträgers 10 in Kontakt gebracht werden. Weiterhin kann das Reinigen durch Verwendung von Ultraschall, Hochdruckflüssigkeit und/oder Dampf unterstützt werden. Die Reinigung kann auch unter Einsatz von Reinigungsflüssigkeiten und/oder Lösungsmitteln erfolgen.

Anschließend kann ein neuer Auftrag der benetzungsfördernden Substanz, z.B. ein Tensidauftrag, und ein Feuchtmittelauftrag sowie eine erneute Strukturierung erfolgen. Auf diese Weise kann bei jedem Umlauf des Druckträgers 10 ein neues Druckbild gedruckt werden. Es ist jedoch auch möglich, dasselbe Druckbild mehrfach zu drucken. Die Reinigungsvorrichtung 46, die Vorrichtung 12 und die Vorrichtung 26 werden dann inaktiv geschaltet. Das noch in Farbresten vorhandene Druckbild wird dann durch das Farbwerk 30 erneut eingefärbt und umgedruckt. Bei dieser Betriebsart kann also eine Vielzahl gleicher Druckbilder gedruckt werden.

Figur 2 zeigt schematisch einen Querschnitt durch den Druckträger 10 vor und nach der Strukturierung mit Hilfe des Laserstrahls 28. Die Benetzung wird durch den Auftrag einer benetzungsfördernden Substanz auf die Druckträgeroberfläche 10 gefördert. Dies geschieht innerhalb des Druckzyklus vor dem Auftrag des farbabstoßenden Feuchtmittels. Die benetzungsfördernde Substanz läßt sich bedingt durch ihre physikalischen und chemischen Eigenschaften als extrem dünne Schicht von wenigen Moleküllagen, vorzugsweise kleiner als 0,1µm, auf die Oberfläche auftragen. Diese Schicht reicht aus, um an ihrer freien Oberfläche die Benetzung mit dem farbabstoßenden Feuchtmittel zu begünstigen, so daß dieses ebenfalls als sehr dünne Schicht 54, vorzugsweise kleiner als 1 µm, aufgetragen werden kann. Der weiterführende Druckprozess wird durch die geringe Menge der benetzungsfördernden Substanz, in diesem Fall eine Tensidschicht 52, nicht beeinträchtigt. Sie kann durch den im Druckzyklus integrierten Reinigungsprozess leicht wieder beseitigt werden.

Vorteile ergeben sich vor allem im Bereich des digitalen Flachdrucks bzw. Offsetdrucks, d.h. einem Flachdruckverfahren bzw. Offsetdruckverfahren mit wechselnder Druckinformation von Druckzyklus zu Druckzyklus. Durch die benetzungsfördernde Schicht 52 kann auf die sonst übliche aufgerauhte, poröse Druckplattenoberfläche verzichtet werden. Stattdessen ist eine glatte Oberfläche des Druckträgers 10 möglich, die mit deutlich geringerem Aufwand zu reinigen ist. Ein schneller und stabiler Reinigungsvorgang ist für ein derartiges digitales Flachdruckverfahren bzw. Offsetdruckverfahren unabdingbar und ein entscheidender Faktor für dessen Effektivität. Demgemäß hat die Oberfläche des Druckträgers 10 eine Rauhheit, die kleiner ist als die beim Standard-Offsetdruckverfahren verwendete Rauhheit. Typischerweise liegt die mittlere Rauhtiefe R_{z} kleiner als 10 µm, vorzugsweise kleiner als 5 µm. Als Mittenrauhwert Rₐ ausgedrückt, liegt der Rauhheitswert im Bereich kleiner als 2 µm, vorzugsweise kleiner als 1 µm.

Eine Veränderung in der molekularen bzw. atomaren Struktur des Materials des Druckträgers sowie eine permanente und fest mit der Oberfläche des Druckträgers verankerte benetzungsfördernde Schicht ist nicht notwendig. Die hier vorgeschlagene zusätzlich aufgebrachte benetzungsfördernde Substanz, beispielsweise die Tensidschicht 52, entfaltet bereits bei geringsten Mengen ihre benetzungsfördernde Wirkung. Demgemäß ist ihr Einfluss auf die Eigenschaften des Druckträgers 10 in vielerlei Hinsicht vernachlässigbar. Ein weiterer Vorteil ergibt sich aus dem nun möglichen Verzicht auf die beim Offsetdruck in Feuchtmitteln üblicherweise vorhandenen benetzungsfördernden Zusätze.

Gemäß der Figur 2 wird durch den Laserstrahl 28 die Feuchtmittelschicht 54 und die Tensidschicht 52 entsprechend der geforderten Bildstruktur entfernt. Diese Bereiche werden dann durch das Farbwerk 30 mit Farbe eingefärbt. Aufgrund der sehr glatten Oberfläche des Druckträgers 10 ist die Reinigung erleichtert, wobei die Tensidschicht 52 wieder vollständig entfernt wird. Weiterhin ist der Verschleiss der Oberfläche des Druckträgers 10 vermindert.

In den folgenden Figuren werden funktionsgleiche Elemente gleich bezeichnet. In Figur 3 erfolgt im Unterschied zum Beispiel nach Figur 1 vor dem Auftrag der farbabstoßenden oder farbanziehenden Schicht auf der nutzbaren Oberfläche des Druckträgers eine Strukturierung einer hydrophilen Schicht mit einer molekularen Schichtdicke. Beim vorliegenden Beispiel wird eine Dampfvorrichtung 60 verwendet, die die Oberfläche des Druckträgers 10 mit heißem Wasserdampf beaufschlagt. Der Druckträger 10 ist an seiner Oberfläche mit einer SiO2-Beschichtung versehen. Nach der Dampfbehandlung wird der Druckträger 10 durch eine Absaugvorrichtung 62 getrocknet.

Der heiße Wasserdampf erzeugt an der äußeren Oberfläche eine hydrophile Molekülstruktur, z.B SiOH.

Nach der anschließenden Strukturierung durch die Strukturierungsvorrichtung 26 mittels Laserstrahlung 28 entstehen hydrophile Bereiche und hydrophobe Bereiche entsprechend der Struktur des zu druckenden Druckbildes. Durch das nachgeschaltete Feuchtwerk 18 wird die gesamte nutzbare Oberfläche des Druckträgers 10 mit einer Feuchtmittelschicht in Kontakt gebracht, wobei sich das Feuchtmittel nur an den hydrophilen Bereichen anlagert, so daß farbanziehende Bereiche und farbabstoßende Bereiche entsprechend der vorgenommenen Strukturierung entstehen. Anschließend erfolgt ein Farbauftrag durch das Farbwerk 30, wobei sich die ölhaltige Farbe an Bereichen ohne wasserhaltiges Feuchtmittel anlagert. Anschließend erfolgt das Umdrucken des Druckbildes auf das Trägermaterial 40.

Nach dem Weitertransport des Druckträgers 10 wird seine Oberfläche in einer Reinigungsstation 46 gereinigt. Es werden die Farbreste sowie auch die Reste einer eventuellen benetzungsfördernden Substanz entfernt. Anschließend kann ein neuer Strukturierungsprozeß erfolgen.

Bei dem vorliegenden Beispiel nach Figur 3 wird die hydrophile Schicht auf der Oberfläche des Druckträgers 10 entsprechend dem Druckbild strukturiert. Die hydrophile Schicht ist extrem dünn und beträgt nur einige Nanometer, typischerweise kleiner 4 nm. Sie kann daher mit sehr geringem Energieaufwand während eines Druckzyklus strukturiert werden, wobei die hydrophile Molekularschicht verschwindet. Anschließend erfolgt der Feuchtmittelauftrag, der nur auf den nicht hydrophilen Bereichen einen Feuchtigkeitsfilm erzeugt. Einfärben und Umdrucken erfolgt nach den beschriebenen bekannten Prinzipien des Flachdrucks bzw. Offset-Drucks. Nach der Reinigung, bei der neben den Farbresten auch die hydrophile Schicht entfernt werden kann, jedoch nicht unbedingt entfernt werden muß, kann der Druckzyklus von neuem beginnen. Die hydrophile Schicht wird regeneriert oder neu aufgetragen und anschließend wird die hydrophile Schicht entsprechend den neuen Bilddaten strukturiert.

Beim Beispiel nach Figur 3 erfolgt das Erzeugen der hydrophilen Schicht durch Aktivieren der Oberfläche des Druckträgers und durch eine geeignete Änderung der äußeren molekularen Oberflächenstruktur. Beispielsweise kann dies durch den Einsatz chemischer Aktivatoren, reaktiver Gase und/oder einer geeigneten Energiezufuhr ermöglicht werden. Neben der Verwendung von Wasserdampf wie im Beispiel nach Figur 3 kann auch durch Einwirken von heißem Wasser und durch Laugen, wie z.B. NaOH, eine hydrophile SiOH-Struktur an der Oberfläche ausgebildet werden. Der Druckträger ist hierzu mit einer SiO2-Beschichtung zu versehen. Es ist auch möglich, daß der Druckträger ein Aktivatorbad durchläuft, um eine Hydrophilisierung der Oberfläche zu erzeugen. Möglich ist auch der Auftrag eines Aktivators über ein Düsensystem. Eine weitere Möglichkeit besteht darin, durch Beflammen der Oberfläche des Druckträgers 10 die hydrophile Schicht zu erzeugen. Auch hierbei entstehen benetzungsfördernde Oberflächenstrukturen in einer molekularen Schichtstärke.

Eine vorteilhafte Anordnung ist die Kombination der Hydrophilisierung mit der Reinigung. So kann z.B. sowohl die reinigende als auch die hydrophilisierende Wirkung eines heißen Wasserstrahls bzw. eines heißen Wasserdampfstrahls genutzt werden. Die Reinigung und die Erzeugung der hydrophilen Schicht werden dann in einem einzigen Prozeßschritt durchgeführt.

In Figur 4 ist eine weitere Variante dargestellt. Hierbei wird zum Erzeugen der hydrophilen Schicht eine benetzungsfördernde Substanz auf die Oberfläche des Druckträgers aufgetragen. Beispielsweise kann die bei der Ausführungsform nach Figur 1 beschriebene Vorbehandlungsvorrichtung 12 genutzt werden. Mit Hilfe der Schöpfwalze 14 und der Auftragswalze 16 kann aus dem Behälter 13 eine Flüssigkeit aufgetragen werden, die eine benetzungsfördernde Substanz, z.B. ein Tensid enthält, in einer molekularen Schichtdicke aufgetragen werden. Auch hier ist die Schichtdicke typischerweise kleiner als 0,1 µm. Als weitere benetzungsfördernde Substanz kommen auch Alkohole in Betracht. Der Auftrag kann alternativ auch durch Aufrakeln, Aufsprühen und Aufdampfen erfolgen.

Aufgrund der sehr dünnen hydrophilen Schicht in molekularer Schichtstärke kann das partielle Entfernen dieser hydrophilen Schicht durch lokale thermische Energiezuführung erfolgen. Aufgrund der geringen Schichtdicke kann der Energieaufwand gering sein. Neben der in den Figuren 3 und 4 verwendeten Laserstrahlung 28 können auch Laserdioden, LEDs, LED-Kämme oder Heizelemente eingesetzt werden.

Auch bei dem Beispiel nach den Figuren 3 und 4 kann je Umlauf des Druckträgers 10 eine erneute Strukturierung erfolgen, wodurch je Umlauf ein neues Druckbild gedruckt wird. Es ist jedoch auch möglich, wie beim Beispiel nach Figur 1, dasselbe Druckbild mehrfach zu drucken, wobei das vorhandene Druckbild durch das Farbwerk 30 erneut eingefärbt und umgedruckt wird. Die Vorrichtungen für das Neustrukturieren sind dann inaktiv geschaltet.

Figur 5 zeigt einen Querschnitt durch den Druckträger 10 vor und nach der Strukturierung durch den Laserstrahl 28 für das Beispiel nach Figur 4. Die Oberfläche des Druckträgers 10 ist sehr glatt, wie dies auch bei den vorherigen Beispielen der Fall ist. Die dünne Tensidschicht 52 wird durch den Laserstrahl 28 strukturiert, d.h. es werden hydrophile Bereiche 68 und hydrophobe Bereiche 64 erzeugt. Durch das Feuchtwerk 18 wird ein dünner wasserhaltiger Feuchtfilm nur auf die hydrophilen Bereiche aufgetragen. Die Bereiche 64 werden dann durch das Farbwerk 30 mit einer ölhaltigen Farbe eingefärbt, die von dem Feuchtmittel 54 im Bereich der hydrophilen Bereiche 68 abgestoßen wird.

Die nachfolgenden Ausführungsbeispiele nach den Figuren 6 bis 9 beschreiben die Hydrophilisierung der Oberfläche des Druckträgers 10 durch Beaufschlagen mit freien Ionen. Diese Ausführungsbeispiele können auch mit dem Beispiel nach Figur 3 kombiniert werden.

Um eine gute Benetzung mit dem im allgemeinen farbabstoßenden Feuchtmittelfilm zu gewährleisten, muß die Oberflächenenergie des Druckträgers 10 mindestens so hoch wie die Oberflächenspannung des Feuchtmittelfilms sein. Dies bedeutet, daß der Wert des Kontaktwinkels zwischen der Oberfläche des Druckträgers 10 und dem Feuchtmittel einen Wert unterhalb von 90° annehmen muß. In der Praxis ist es erforderlich, daß ein Kontaktwinkel von < 25° erreicht werden muß, um den geforderten Flüssigkeitsfilm mit einer Dicke von ca. 1 µm zu erzeugen. Dies stellt eine hohe Anforderung an die Oberflächenenergie des Druckträgers, der, vor allem dann, wenn man den extrem hohen Oberflächenspannungswert von Wasser, nämlich 72 mN/M, als Basis des farbabstoßenden Feuchtmittels berücksichtigt. Kunststoff-Druckträger oder metallische Druckträger können dies ohne weitere Maßnahmen, wie z.B. Aufrauhen, Aufbringen von Tensiden, Erzeugung von Mikrokapillaren etc., nicht leisten. Beispielsweise beträgt der Kontaktwinkel von Wasser zu Polyimid oder Polycarbonat ca. 75°. Selbst Metalloberflächen, die in ihrer reinsten Form sehr hohe Oberflächenenergien und somit kleinste Kontaktwinkel aufweisen, zeigen unter normalen Umgebungsbedingungen relativ hydrophobes Verhalten. Dies hängt wesentlich mit der an Metalloberflächen wirksamen Oxidationsschicht zusammen, die sich unter Normalbedingungen stets ausbildet. Auch geringste Verunreinigungen wirken sich in diesem Zusammenhang negativ für die gewünschte Oberflächenenergie aus. Kontaktwinkel von über 70° sind hiermit in der Praxis häufig anzutreffen.

Beim Beispiel nach der Figur 6 wird zur Hydrophilisierung eine Koronabehandlung der Oberfläche des Druckträgers 10 vorgenommen. Ein Hochspannungsgenerator 70 erzeugt eine Wechselspannung im Bereich von 10 bis 30 kV, vorzugsweise im Bereich von 15 bis 20 kV, bei einer Frequenz von 10 bis 40 kHz, vorzugsweise im Bereich von 15 bis 25 kHz. Ein Ausgangsanschluß des Hochspannungsgenerators 70 wird mit einer isolierten Elektrode 72 verbunden. Der andere Ausgangsanschluß wird im vorliegenden Fall eines metallischen Druckträgers 10 an einen Schleifkontakt 74 gelegt, der mit dem Druckträger 10 verbunden ist.

Die relativ hohe Spannung an der Elektrode 72 führt zur Ionisation der Luft. Es entsteht eine Koronaentladung, wobei die Oberfläche des Druckträgers 10 mit freien Ionen beschossen wird. Bei einer Kunststoffoberfläche führt dies neben einer Reinigungswirkung, bei der typischerweise organische Verunreinigungen wie Fett, Öl, Wachs etc. entfernt werden, zur Entstehung freier Radikale an der Oberfläche, die im Zusammenhang mit Sauerstoff stark hydrophile Funktionsgruppen bilden. Hierbei handelt es sich vor allem um Carbonylgruppen (-C=O-), Carboxylgruppen (HOOC-), Hydroperoxidgruppen (HOO-) und Hydroxylgruppen (HO-). Bei metallischen Druckträgern steht der Reinigungseffekt im Vordergrund, wobei durch Entfettung der Oberfläche und Beseitigung der Oxidschicht eine Erhöhung der Oberflächenenergie und somit eine Reaktivierung der hydrophilen Eigenschaften von Metallen erreicht wird. Auf diese Weise sind Kontaktwinkel zu Wasser von bis unter 20° bei Kunststoffoberflächen und bei Metalloberflächen erreichbar. Die Koronabehandlung verändert zuvor die physikalischen Oberflächeneigenschaften des Trägers, jedoch nicht seine mechanischen Eigenschaften. Es sind keine sichtbaren Veränderungen z.B. mit einem Rasterelektronen-Mikroskop nachweisbar. Durch Variation der Höhe der Spannung bzw. der Frequenz des Hochspannungsgenerators läßt sich die Wirkung auf die Oberfläche des Druckträgers 10 beeinflussen und auf das jeweilige Trägermaterial abstimmen. Die Hydrophilisierung kann durch Zuführung von Prozeßgasen, vorzugsweise Sauerstoff oder Stickstoff, verbessert werden.

In Figur 6 wird wie beim Beispiel nach Figur 1 auf die hydrophilisierte Oberfläche des Druckträgers 10 im Feuchtwerk 18 ein Feuchtmittel aufgetragen; anschließend erfolgt eine Strukturierung mit Hilfe von Laserstrahlung 28. Die strukturierte Feuchtmittelschicht wird durch das Farbwerk 30 eingefärbt und die Farbe später auf das Trägermaterial 40 umgedruckt. In der Reinigungsstation 46 werden Farbreste entfernt. Da die Oberfläche des Druckträgers 10 ebenfalls wie bei den bisherigen Beispiel sehr glatt ist, ist der Reinigungsprozeß einfach und mit hoher Effektivität zu realisieren. Im Anschluß kann der zyklische Druckprozeß von neuem starten. Alternativ kann eine Neustrukturierung auch entfallen und das bisherige Druckbild wird erneut eingefärbt und umgedruckt.

Figur 7 zeigt die isolierte Elektrode 72. Ein metallischer Kern 76 ist von einem Keramikmantel 78 umgeben. Bei einem derartigen Aufbau werden elektrische Überschläge verhindert. Dies ist vor allem dann vorteilhaft, wenn als Druckträger 10 Metall verwendet wird. Alternativ kann die Isolation auch durch einen Kunststoffmantel erzeugt werden.

Figur 8 zeigt den Aufbau bei einem Druckträger 10 aus Kunststoff. Eine Elektrodenplatte 80 ist auf der Seite des Druckträgers 10 angeordnet, die der Elektrode 72 gegenüber liegt. Die Elektrode 72 kann ohne Isolation ausgeführt sein.

Figur 9 zeigt ein Hydrophilisierungsverfahren mit einer indirekten Koronabehandlung. Die Ausgangsanschlüsse des Hochspannungsgenerators 70 sind mit zwei Elektroden 82, 84 verbunden, die oberhalb des Druckträgers 10 angeordnet sind. Die durch die Hochspannung erzeugten elektrischen Entladungen zwischen den beiden Elektroden 82, 84 erzeugen Ionen, die durch einen Luftstrom oder Prozeßgasstrom auf die Oberfläche des Druckträgers 10 geleitet werden und hier die benetzungsfördernde Wirkung entfalten. Zur Erzeugung der Strömung wird ein Gebläse 86 verwendet.

Es kann auch eine Niederdruckplasmabehandlung eingesetzt werden, die die Oberflächenenergie an der Oberfläche des Druckträgers 10 erhöht. Hierbei wird unter Vakuumbedingungen, beispielsweise im Bereich von 0,3 bis 20 mbar, eine Hochspannungsentladung erzeugt, durch die Prozeßgas ionisiert und in den Plasmazustand versetzt wird. Dieses Plasma tritt mit der Oberfläche des Druckträgers 10 in Kontakt. Die Wirkung des Plasmas ist mit der Wirkung der Koronabehandlung zu vergleichen.

Mithilfe des in den Figuren 6 bis 9 beschriebenen Hydrophilisierungsprozesses wird eine erhebliche Erhöhung der Oberflächenenergie erreicht, die einen sehr dünnen Auftrag des farbabstoßenden Feuchtmittels ermöglicht. Die Schichtstärke liegt typischerweise im Bereich von 1 µm.

Durch das beschriebene Hydrophilisierungsverfahren ergeben sich verschiedene Vorteile. Es kann auf die aufgerauhte poröse Druckplattenoberfläche wie beim Standard-Offest-Druckverfahren verzichtet werden. Stattdessen ist eine sehr glatte Oberfläche möglich, deren Rauhheitsbereich sehr niedrig ist, beispielsweise in einem Bereich des Mittenrauhwerts Rₐ < 1 µm. Dadurch ist ein schneller und stabiler Reinigungsvorgang für die Oberfläche möglich. Für den beschriebenen Druckprozeß ist weder eine permanente Veränderung in der molekularen bzw. atomaren Struktur des Materials des Druckträgers noch eine permanente und fest mit dem Druckträger verankerte benetzungsfördernde Schicht notwendig. Durch den beschriebenen Hydrophilisierungsprozeß kann der Druckträger ohne Rücksichtnahme auf die Oberflächenenergie hinsichtlich weiterer Anforderungen optimiert werden.

Der beschriebene Hydrophilisierungsprozeß erlaubt ferner den Verzicht auf die im Offset-Druck für Feuchtmittel verwendeten benetzungsfördernden Zusätze. Ein weiterer Auftrag zusätzlicher benetzungsfördernder Substanzen ist nicht mehr erforderlich. Dies vermeidet eine relativ komplizierte Prozeßführung und reduziert den Mehraufwand an Verbrauchsstoffen. Ein weiterer Vorteil liegt auch in der Reinigungswirkung des Hydrophilisierungsverfahrens. Es unterstützt den für das digitale Druckverfahren notwendigen Reinigungsprozeß und reduziert somit weiter den erforderlichen Hardwareaufwand.

Figur 10 zeigt ein weiteres Ausführungsbeispiel. Im Offset-Druck und insbesondere bei den digitalen Verfahren, beispielsweise nach der US-A-5,067,404 und US-A-6,295,928 derselben Anmelderin, spielt die konstante und genau definierte Dicke der Feuchtmittelschicht auf der Oberfläche des Druckträgers eine entscheidende Rolle für die Stabilität und die Effizienz des Druckverfahrens. Gemäß dem Beispiel nach Figur 10 wird eine Druckeinrichtung beschrieben, die einen definierten, steuerbaren und regelbaren sehr dünnen Auftrag des Feuchtmittels gestattet und überwacht. Beim standardisierten Offset-Druckverfahren wird in der Regel ein Feuchtwerk bestehend aus einer Anzahl rotierender Walzen für den Auftrag des Feuchtmittels benutzt. Zusammen mit einer aufgerauhten oder porösen gut Wasser führenden Druckplatte ergibt sich ein für den Standard-Offset-Druck ausreichend stabiler Wasserfilm. Die Feuchtmittelmenge und die Dicke der Feuchtmittelschicht läßt sich z.B. über die Zustellung bestimmter Walzen zueinander oder die Geschwindigkeit der Schöpfwalze einstellen. Hierbei führt die Speicherwirkung des Feuchtwerks und auch die der Druckplatte zu einer stark verzögernden Reaktion auf Einstellmaßnahmen. Für die Erzeugung eines hinreichend stabilen Wasserfilms sind jedoch die aufgerauhten, stark Wasser speichernden Druckplatten unbedingt erforderlich. Aus dem Stand der Technik ist es auch bekannt, durch Abkühlen der Druckplatte und der daraus folgenden Kondensation der Luftfeuchtigkeit auf der Druckplatte einen sehr dünnen Wasserfilm zu erzeugen. Die Dicke des Wasserfilms ist jedoch stark von den Umgebungsbedingungen, wie Luftfeuchte und Temperatur, abhängig und ist über längere Zeit kaum konstant zu halten.

Beim Beispiel nach Figur 10 wird ein Aufbau verwendet, der ähnlich dem in der eingangs erwähnten DE-A-101 32 204 beschriebenen Aufbau ist, welches ein CTP-Verfahren (Computer-To-Press-Verfahren) realisiert.

Die in Figur 10 gezeigte Druckeinrichtung erlaubt es, auf derselben Oberfläche des zylindrischen Druckträgers 10 unterschiedliche Druckbilder zu erzeugen. Die Druckeinrichtung enthält das Farbwerk 30, mit mehreren Walzen, durch die ölhaltige Farbe aus dem Vorratsbehälter 38 auf die Oberfläche des Druckträgers 10 übertragen wird. Die eingefärbte Oberfläche des Druckträgers 10 überträgt die Farbe auf einen Gummituchzylinder 90. Von dort gelangt die Farbe auf die Papierbahn 40, die durch den Gegendruckzylinder 42 gegen den Gummituchzylinder 90 gedrückt wird.

Das Feuchtwerk 18 überträgt über drei Walzen Feuchtmittel, z.B. Wasser, aus dem Feuchtmittelvorratsbehälter 24 auf die Oberfläche des Druckträgers 10. Vor dem Auftragen der Feuchtmittelschicht kann die Oberfläche des Druckträgers 10 unter Verwendung von Netzmitteln und/oder Tensiden oder durch eine Korona- und/oder Plasma-Behandlung in einen hydrophileren Zustand gebracht werden, wie dies weiter oben bereits beschrieben worden ist. Im weiteren Verlauf wird die Feuchtmittelschicht durch Energiezufuhr mittels eines Laserstrahls 28 selektiv entfernt und es entsteht die gewünschte Bildstruktur. Wie erwähnt, erfolgt danach die Einfärbung durch das Farbwerk 30 an den farbanziehenden Bereichen der Strukturierung. Nach dem Strukturieren kann die Farbe mithilfe einer Fixiereinrichtung 92 verfestigt werden.

Auch bei diesem Beispiel sind zwei Betriebsarten möglich. Bei einer ersten Betriebsart erfolgt vor einer erneuten Strukturierung der Oberfläche eine Vielzahl von Druckvorgängen. Das auf dem Druckträger 10 befindliche Druckbild wird je Druck einmal eingefärbt und umgedruckt, d.h. es erfolgt ein mehrfaches Einfärben des Druckbildes. In einer zweiten Betriebsart wird auf die Oberfläche des Druckträgers ein neues Druckbild aufgebracht. Davor ist die bisherige strukturierte farbabstoßende Schicht sowie die Farbreste zu entfernen, wofür die Reinigungsstation 46 vorgesehen ist. Diese Reinigungsstation kann an den Druckträger 10 gemäß dem Pfeil P2 herangeschwenkt und wieder von diesem weggeschwenkt werden. Weitere Einzelheiten des Aufbaus der Druckeinrichtung nach Figur 10 sind in der erwähnten DE-A-101 32 204 beschrieben.

In Transportrichtung P1 gesehen ist nach dem Feuchtwerk 18 eine Energiequelle 94 angeordnet, die Wärmeenergie an den Feuchtmittelfilm auf der Oberfläche des Druckträgers 10 abgibt. Mithilfe dieser Energie wird die Dicke der Feuchtmittelschicht verringert. In Transportrichtung gesehen ist der Energiequelle ein Schichtdickenmeßgerät 96 nachgelagert. Dieses Schichtdickenmeßgerät 96 ermittelt die aktuelle Dicke des Feuchtmittelfilms und gibt ein der Dicke entsprechendes elektrisches Signal an eine Steuerung 98 ab. Die Steuerung 98 vergleicht die gemessene Ist-Dicke mit einer vorgegebenen Soll-Dicke. Bei einer Soll-Ist-Wert-Abweichung wird die Energiequelle 94 so angesteuert, daß die Dicke der Feuchtmittelschicht auf die gewünschte. Soll-Dicke reduziert wird.

Das Schichtdickenmeßgerät 96 kann beispielsweise nach dem Triangulationsverfahren, dem Transmissionsverfahren oder dem kapazitiven Verfahren berührungslos arbeiten. Als Energiequelle 94 kommt eine oder mehrere IR-Lampen, Heizstrahler, Lasersysteme, Laserdioden oder Heizelemente in Betracht.

Das Zusammenwirken der Energiequelle 94, des Schichtdikkenmeßgeräts 96 und der Steuerung 98 kann derart sein, daß lediglich eine Überwachungsfunktion vorgenommen wird. Wenn die Schichtdicke einen vorgegebenen Soll-Wert überschreitet oder unterschreitet, so wird ein entsprechendes Warnsignal abgegeben und darauf hin die Energiezufuhr für die Energiequelle 94 neu eingestellt. Die Energiequelle 94, das Schichtdickenmeßgerät 96 und die Steuerung 98 können jedoch auch zu einem Regelkreis zusammengeschlossen werden, bei dem die Energiequelle 94 so angesteuert wird, daß bei einer Regelabweichung zwischen Ist-Wert und Soll-Wert der Schichtdicke diese Regelabweichung minimiert und vorzugsweise auf Null geregelt wird.

Die Energiequelle 94 kann durch die Steuerung mithilfe einer analogen Spannungsregelung oder digital durch eine Pulsmodulation angesteuert werden, wie dies durch die Signalfolge 100 angedeutet ist.

Gemäß dem Beispiel nach Figur 10 wird in einem ersten Prozeßschritt über die nutzbare Breite des Druckträgers 10 ein dickenkonstanter Feuchtmittelfilm erzeugt, der in einem nachgelagerten zweiten Schritt definiert in seiner Schichtdicke verringert wird. Das Ergebnis ist eine gleichmäßige Feuchtmittelschicht mit definierter und sehr geringer Dicke. Die nachfolgende Strukturierung kann somit mit minimaler Energie und mit gleichbleibendem Ergebnis durchgeführt werden. Insgesamt wird somit die Druckqualität erhöht. Die Vorteile der gezeigten Druckeinrichtung liegen darin, daß eine unmittelbare Reaktion auf eine Veränderung der Schichtdicke der Feuchtmittelschicht erfolgen kann, daß eine bekannte und definierte Dicke der Feuchtmittelschicht eingestellt werden kann und daß extrem dünne Feuchtmittelschichten erzeugt werden können. Ferner kann die erforderliche Strukturierungsenergie insbesondere für digitale Druckverfahren minimiert werden.

Es sind zahlreiche weitere Variationen der vorbeschriebenen Ausführungsbeispiele möglich. Beispielsweise kann als Druckträger sowohl ein Endlosband als auch ein Zylinder verwendet werden. Der Umdruck auf das Trägermaterial kann direkt erfolgen oder unter Zwischenschaltung eines Gummituchzylinders bzw. weiteren Zwischenzylindern für eine Farbspaltung. Die Schichtdickenregelung gemäß dem Beispiel nach Figur 10 kann auch für die anderen Beispiele genutzt werden. Ebenso kann für die Beispiele nach den Figuren 1 bis 9 eine Fixierung der aufgetragenen Farbe mithilfe einer Fixiervorrichtung erfolgen. Weiterhin können die Reinigungsstation 46, das Feuchtwerk 18 und die Bilderzeugungsvorrichtung inaktiv und aktiv geschaltet werden, beispielsweise durch Verschwenken.

### Bezugszeichenliste

- 10: Druckträger
- 12: Vorbehandlungsvorrichtung
- 13: Behälter
- 14: Schöpfwalze
- 16: Auftragswalze
- 18: Feuchtwerk
- 20: Schöpfwalze
- 22: Auftragswalze
- 24: Feuchtmittelvorratsbehälter
- 26: Bilderzeugungsvorrichtung
- 28: Laserstrahl
- 30: Farbwerk
- 32, 34, 36: Walzen
- 38: Vorratsbehälter
- 40: Trägermaterial
- 42, 44: Walzen
- 46: Reinigungsstation
- 48: Bürste
- 50: Wischlippe
- 52: Tensidschicht
- 54: Feuchtmittelschicht
- 60: Dampfvorrichtung
- 62: Absaugvorrichtung
- 64: hydrophobe Bereiche
- 68: hydrophile Bereiche
- 70: Hochspannungsgenerator
- 72: Elektrode
- 74: Schleifkontakt
- 76: metallischer Kern
- 78: Keramikmantel
- 80: Elektrodenplatte
- 82, 84: Elektrode
- 86: Gebläse
- 90: Gummituchzylinder
- 92: Fixiereinrichtung
- 94: Energiequelle
- 96: Schichtdickenmeßgerät
- 98: Steuerung
- 100: Signalfolge
- P1: Transportrichtung
- P2: Richtungspfeil

## Patentansprüche

1. Verfahren zum Erzeugen eines Druckbildes auf einem Trägermaterial (40),
bei dem die Oberfläche eines Druckträgers (10) mit einer farbabstoßenden oder farbanziehenden Schicht (54) aus Feuchtmittel überzogen wird,
nachfolgend mit Hilfe eines Strukturierungsprozesses unter Verwendung von Strahlung farbanziehende Bereiche und farbabstoßende Bereiche auf der Oberfläche des Druckträgers (10) entsprechend der Struktur des zu druckenden Druckbildes erzeugt werden,
auf die Oberfläche mit der strukturierten Feuchtmittelschicht Farbe aufgetragen wird, die an den farbanziehenden Bereichen anhaftet und die von den farbabstoßenden Bereichen nicht angenommen wird,
die aufgetragene Farbe im weiteren Verlauf auf das Trägermaterial (40) übertragen wird,
vor einem neuen Strukturierungsprozess die Oberfläche des Druckträgers (10) gereinigt und neu strukturiert wird,
vor dem Auftrag des Feuchtmittels auf die Oberfläche des Druckträgers (10) eine Hydrophilisierung erfolgt, bei der die Oberfläche mit freien Ionen beaufschlagt wird,
zum Erzeugen der freien Ionen ein Korona-Verfahren mit Wechselspannung im Bereich von 10 bis 30 kV verwendet wird,
und bei dem die Oberfläche des Druckträgers (10) eine Rauhheit hat, deren Mittenrauhwert Rₐ kleiner 2µm ist.

2. Verfahren nach Anspruch 1, bei dem die Oberfläche des Druckträgers (10) eine Rauhheit hat, deren Mittenrauhwert Rₐ kleiner 1 µm ist.

3. Verfahren nach Anspruch 1 oder 2, bei dem beim Korona-Verfahren die Wechselspannung im Bereich von 15 bis 20 kV liegt.

4. Verfahren nach Anspruch 2 oder 3, bei dem die Wechselspannung eine Frequenz von 10 bis 40 kHz, vorzugsweise im Bereich 15 bis 25 kHz hat.

5. Verfahren nach einem der vorhergehenden Ansprüche, bei dem die Oberfläche zusätzlich mit Prozessgasen, vorzugsweise Sauerstoff und/oder Stickstoff, beaufschlagt wird.

6. Verfahren nach einem der vorhergehenden Ansprüche, bei dem zum Erzeugen der freien Ionen des weiteren ein Niederdruckplasmaverfahren verwendet wird, bei dem ein Prozessgas ionisiert und das Prozessgas der Oberfläche des Druckbehälters zugeführt wird.

7. Verfahren nach einem der vorhergehenden Ansprüche, bei dem der Feuchtmittelfilm auf der Oberfläche des Druckträgers eine Dicke kleiner gleich 1 µm hat.

8. Verfahren nach einem der vorhergehenden Ansprüche 1 bis 7, bei dem die Strahlung eines Lasersystems, eines Lasers, von Laserdioden, LEDs oder eines Laserdiodenarrays verwendet wird.

9. Verfahren nach einem der vorhergehenden Ansprüche, bei dem vor dem Übertragen der Farbe auf das Trägermaterial (40) eine Farbspaltung erfolgt.

10. Verfahren nach einem der vorhergehenden Ansprüche, bei dem die Oberfläche des Druckträgers (10) eine Zylindermantelfläche oder ein endloses Band ist.

11. Einrichtung zum Erzeugen eines Druckbildes auf einem Trägermaterial (40), umfassend einen Druckträger (10),
bei der Mittel vorgesehen sind, durch die die Oberfläche eines Druckträgers (10) mit einer farbabstoßenden oder farbanziehenden Schicht (54) aus Feuchtmittel überzogen wird,
mit Hilfe eines Strukturierungsprozesses unter Verwendung von Strahlung farbanziehende Bereiche und farbabstoßende Bereiche auf der Oberfläche des Druckträgers (10) entsprechend der Struktur des zu druckenden Druckbildes erzeugt werden,
auf die Oberfläche mit der strukturierten Feuchtmittelschicht Farbe aufgetragen wird, die an den farbanziehenden Bereichen anhaftet und die von den farbabstoßenden Bereichen nicht angenommen wird,
die aufgetragene Farbe im weiteren Verlauf auf das Trägermaterial übertragen wird,
vor einem neuen Strukturierungsprozeß die Oberfläche des Druckträgers gereinigt und neu strukturiert wird,
durch die vor dem Auftrag des Feuchtmittels auf die Oberfläche des Druckträgers (10) eine Hydrophilisierung erfolgt, bei der die Oberfläche mit freien Ionen beaufschlagt wird,
wobei zum Erzeugen der freien Ionen eine Korona-Einrichtung (70, 72) mit Wechselspannung im Bereich von 10 bis 30 kV vorgesehen ist, und wobei die Oberfläche des Druckträgers (10) eine Ranheit hat, deren Mittenrauh wert Rₐ kleiner 2µm ist.

12. Einrichtung nach Anspruch 11, bei der die Oberfläche des Druckträgers eine Rauhheit hat, deren Mittenrauhwert Rₐ kleiner 1 µm ist.

13. Einrichtung nach Anspruch 11 oder 12, bei der die Wechselspannung der Korona-Einrichtung (70, 72) im Bereich von 15 bis 20 kV liegt.

14. Einrichtung nach einem der Ansprüche 11 bis 13, bei der die Wechselspannung eine Frequenz von 10 bis 40 kHz, vorzugsweise im Bereich 15 bis 25 kHz hat.

15. Einrichtung nach einem der vorhergehenden Ansprüche, bei der die Oberfläche zusätzlich mit Prozessgasen, vorzugsweise Sauerstoff und/oder Stickstoff, beaufschlagt ist.

16. Einrichtung nach einem der vorhergehenden Ansprüche, bei der zum Erzeugen der freien Ionen des weiteren ein Niederdruckplasmaverfahren verwendet wird, bei dem ein Prozessgas ionisiert und das Prozessgas der Oberfläche des Druckbehälters zugeführt wird.

17. Einrichtung nach einem der vorhergehenden Ansprüche, bei der der Feuchtmittelfilm auf der Oberfläche des Druckträgers eine Dicke kleiner gleich 1 µm hat.

18. Einrichtung nach einem der vorhergehendenen Ansprüche 11 bis 17, bei der die Strahlung eines Lasersystems, eines Lasers, von Laserdioden, LEDs oder eines Laserdiodenarrays verwendet wird.

19. Einrichtung nach einem der vorhergehenden Ansprüche, bei der vor dem Übertragen der Farbe auf das Trägermaterial (40) eine Farbspaltung erfolgt.

20. Einrichtung nach einem der vorhergehenden Ansprüche, bei der die Oberfläche des Druckträgers (10) eine Zylindermantelfläche oder ein endloses Band ist.

## Claims

1. A method for generating a print image on a carrier material (40),
in which the surface of a print carrier (10) is coated with an ink-repelling or an ink-attracting layer (54) of a fountain solution,
subsequently, with the aid of a structuring process by using radiation ink-attracting regions and ink-repelling regions are generated on the surface of the print carrier (10) corresponding to the structure of the print image to be printed,
ink that adheres to the ink-attracting regions and that is not absorbed by the ink-repelling regions is applied on the surface with the structured layer of fountain solution,
the applied ink is transferred onto the carrier material (40) in the further course,
before a new structuring process, the surface of the print carrier (10) is cleaned and re-structured,
before the application of the fountain solution onto the surface of the print carrier (10) a hydrophilization takes place in which free ions are applied to the surface,
for generating the free ions a corona method with alternating voltage in the range of 10 to 30 kV is used,
and in which the surface of the print carrier (10) has a roughness, the average roughness value Rₐ of which is smaller than 2 µm.

2. The method according to claim 1, in which the surface of the print carrier (10) has a roughness, the average roughness value Rₐ of which is smaller than 1 µm.

3. The method according to claim 1 or 2, in which during the corona method the alternating voltage lies in the range of 15 to 20 kV.

4. The method according to claim 2 or 3, in which the alternating voltage has a frequency of 10 to 40 kHz, preferably in the range of 15 to 25 kHz.

5. The method according to one of the preceding claims, in which process gases, preferably oxygen and/or nitrogen is additionally applied to the surface.

6. The method according to one of the preceding claims, in which for generating the free ions further a low-pressure plasma method is used, in which a process gas is ionized and the process gas is supplied to the surface of the pressure container.

7. The method according to one of the preceding claims, in which the fountain solution film on the surface of the print carrier has a thickness of smaller than or equal to 1 µm.

8. The method according to one of the preceding claims 1 to 7, in which the radiation of a laser system, a laser, of laser diodes, LEDs or a laser diode array is used.

9. The method according to one of the preceding claims, in which before the transfer of the ink onto the carrier material (40) an ink splitting takes place.

10. The method according to one of the preceding claims, in which the surface of the print carrier (10) is a cylindrical circumferential surface or an endless belt.

11. A device for generating a print image on a carrier material (40), comprising a print carrier (10),
in which means are provided by means of which
the surface of a print carrier (10) is coated with an ink-repelling or ink-attracting layer (54) of fountain solution,
with the aid of a structuring process by using radiation ink-attracting regions and ink-repelling regions are generated on the surface of the print carrier (10) corresponding to the structure of the print image to be printed,
ink that adheres to the ink-attracting regions and that is not absorbed by the ink-repelling regions is applied on the surface with the structured fountain solution layer,
the applied ink is transferred onto the carrier material in the further course,
before a new structuring process, the surface of the print carrier is cleaned and re-structured,
by means of which, before the application of the fountain solution onto the surface of the print carrier (10) a hydrophilization takes place in which free ions are applied to the surface,
wherein for generating the free ions a corona device (70, 72) with alternating voltage in the range of 10 to 30 kV is used,
and wherein the surface of the print carrier (10) has a roughness, the average roughness value Rₐ of which is smaller than 2 µm.

12. The device according to claim 11, in which the surface of the print carrier has a roughness, the average roughness value Rₐ of which is smaller than 1 µm.

13. The device according to claim 11 or 12, in which the alternating voltage of the corona device (70, 72) lies in the range of 15 to 20 kV.

14. The device according to one of the claims 11 to 13, in which the alternating voltage has a frequency of 10 to 40 kHz, preferably in the range of 15 to 25 kHz.

15. The device according to one of the preceding claims, in which process gases, preferably oxygen and/or nitrogen is additionally applied to the surface.

16. The device according to one of the preceding claims, in which for generating the free ions further a low-pressure plasma method is used, in which a process gas is ionized and the process gas is supplied to the surface of the pressure container.

17. The device according to one of the preceding claims, in which the fountain solution film on the surface of the print carrier has a thickness of smaller than or equal to 1 µm.

18. The device according to one of the preceding claims 11 to 17, in which the radiation of a laser system, a laser, of laser diodes, LEDs or a laser diode array is used.

19. The device according to one of the preceding claims, in which before the transfer of the ink onto the carrier material (40) an ink splitting takes place.

20. The device according to one of the preceding claims, in which the surface of the print carrier (10) is a cylindrical circumferential surface or an endless belt.

## Revendications

1. Procédé de production d'une image d'impression sur un matériau de support (40), dans lequel :
la surface d'un support d'impression (10) est enduite d'une couche (54) d'un agent mouillant repoussant l'encre ou acceptant l'encre,
au moyen d'un processus de structuration utilisant un faisceau, des zones acceptant l'encre et des zones repoussant l'encre sont ensuite produites sur la surface du support d'impression (10), en fonction de la structure de l'image d'impression à imprimer,
sur la surface portant la couche structurée d'agent mouillant est appliquée de l'encre qui adhère aux zones acceptant l'encre et qui n'est pas acceptée par les zones repoussant l'encre,
l'encre appliquée est ensuite transférée sur le matériau de support (40),
la surface du support d'impression (10) est nettoyée et à nouveau structurée avant un nouveau processus de structuration,
avant l'application de l'agent mouillant sur la surface du support d'impression (10) est effectuée une hydrophilisation au cours de laquelle la surface est soumise à des ions libres,
on utilise pour la production des ions libres un procédé corona avec une tension alternative de l'ordre de 10 à 30 kV,
et la surface du support d'impression (10) présente une rugosité dont la valeur de rugosité moyenne Rₐ est inférieure à 2 µm.

2. Procédé selon la revendication 1, dans lequel la surface du support d'impression (10) présente une rugosité dont la valeur de rugosité moyenne Rₐ est inférieure à 1 µm.

3. Procédé selon la revendication 1 ou 2, dans lequel la tension alternative pour le procédé corona est de l'ordre de 15 à 20 kV.

4. Procédé selon la revendication 2 ou 3, dans lequel la tension alternative présente une fréquence comprise entre 10 et 40 kHz, et de préférence de l'ordre de 15 à 25 kHz.

5. Procédé selon l'une des revendications précédentes, dans lequel la surface est en outre soumise à des gaz de process, de préférence de l'oxygène et/ou de l'azote.

6. Procédé selon l'une des revendications précédentes, dans lequel on utilise par ailleurs pour la production des ions libres un procédé plasma à basse pression, dans lequel un gaz de process est ionisé, et le gaz de process est amené à la surface du réservoir de pression.

7. Procédé selon l'une des revendications précédentes, dans lequel le film d'agent mouillant sur la surface du support d'impression présente une épaisseur inférieure ou égale à 1 µm.

8. Procédé selon l'une des revendications précédentes, dans lequel on utilise le faisceau d'un système laser, d'un laser, de diodes laser, de LED, ou d'une barrette de diodes laser.

9. Procédé selon l'une des revendications précédentes, dans lequel une séparation de l'encre est effectuée avant le transfert de l'encre sur le matériau de support (40).

10. Procédé selon l'une des revendications précédentes, dans lequel la surface du support d'impression (10) est une surface enveloppante de cylindre ou une bande sans fin.

11. Dispositif de production d'une image d'impression sur un matériau de support (40), comprenant un support d'impression (10),
dans lequel sont prévus des moyens par lesquels
la surface d'un support d'impression (10) est enduite d'une couche (54) d'un agent mouillant repoussant l'encre ou acceptant l'encre,
au moyen d'un processus de structuration utilisant un faisceau, des zones acceptant l'encre et des zones repoussant l'encre sont ensuite produites sur la surface du support d'impression (10), en fonction de la structure de l'image d'impression à imprimer,
sur la surface portant la couche structurée d'agent mouillant est appliquée de l'encre qui adhère aux zones acceptant l'encre et qui n'est pas acceptée par les zones repoussant l'encre,
l'encre appliquée est ensuite transférée sur le matériau de support (40),
la surface du support d'impression (10) est nettoyée et à nouveau structurée avant un nouveau processus de structuration,
avant l'application de l'agent mouillant sur la surface du support d'impression (10) est effectuée une hydrophilisation au cours de laquelle la surface est soumises à des ions libres,
un dispositif corona (70, 72) présentant une tension alternative de l'ordre de 10 à 30 kV étant prévu pour la production des ions libres,
et la surface du support d'impression (10) présentant une rugosité dont la valeur de rugosité moyenne Rₐ est inférieure à 2 µm.

12. Dispositif selon la revendication 11, dans lequel la surface du support d'impression présente une rugosité dont la valeur de rugosité moyenne Rₐ est inférieure à 1 µm.

13. Dispositif selon la revendication 11 ou 12, dans lequel la tension alternative du dispositif corona (70, 72) est de l'ordre de 15 à 20 kV.

14. Dispositif selon l'une des revendications 11 à 13, **caractérisé en ce que** la tension alternative présente une fréquence de 10 à 40 kHz, et de préférence de l'ordre de 15 à 25 kHz.

15. Dispositif selon l'une des revendications précédentes, dans lequel la surface est en outre soumise à des gaz de process, de préférence de l'oxygène et/ou de l'azote.

16. Dispositif selon l'une des revendications précédentes, dans lequel dans lequel on utilise par ailleurs pour la production des ions libres un procédé plasma à basse pression, dans lequel un gaz de process est ionisé, et le gaz de process est amené à la surface du réservoir de pression.

17. Dispositif selon l'une des revendications précédentes, dans lequel le film d'agent mouillant sur la surface du support d'impression présente une épaisseur inférieure ou égale à 1 µm.

18. Procédé selon l'une des revendications précédentes, dans lequel on utilise le faisceau d'un système laser, d'un laser, de diodes laser, de LED, ou d'une barrette de diodes laser.

19. Procédé selon l'une des revendications précédentes, dans lequel une séparation de l'encre est effectuée avant le transfert de l'encre sur le matériau de support (40).

20. Procédé selon l'une des revendications précédentes, dans lequel la surface du support d'impression (10) est une surface enveloppante de cylindre ou une bande sans fin.
